# EUROPÄISCHE PATENTSCHRIFT

(11) **EP 0 146 702 B1**
(45) Veröffentlichungstag und Bekanntmachung des Hinweises auf die Patenterteilung: **27.07.1988**
(21) Anmeldenummer: 84111757.5
(22) Anmeldetag: 02.10.1984
(51) Int. Cl.: C25D 7/06, C25D 5/02

(54) **Verfahren zum kontinuierlichen elektrolytischen Abscheiden von Metallen**
Process for the continuous electrolytic deposition of metals
Procédé pour le dépôt électrolytique continu de métaux

(30) Priorität: 06.12.1983 DE 3343978
(43) Veröffentlichungstag der Anmeldung: 03.07.1985
(73) Patentinhaber: Hoesch Aktiengesellschaft, 44145 Dortmund (DE)
(72) Erfinder: Bechem, Werner, D-5912 Hilchenbach (DE); Peters, Hubertus, D-4600 Dortmund (DE); Solms, Jürgen, D-5912 Hilchenbach (DE); Wolfhard, Dietrich, Dr., D-4600 Dortmund (DE)

(56) Entgegenhaltungen:
- AT-B- 336 365
- DE-A- 2 447 091
- DE-A- 2 737 843
- DE-B- 2 225 391
- DE-B- 2 265 041
- GB-A- 1 262 429
- GB-A- 1 265 921
- GB-A- 1 458 922
- GB-A- 2 117 404
- PATENT ABSTRACTS OF JAPAN, unexamined applications, C Field, Vol. 7, No. 219, 29. September 1983,THE PATENT OFFICE JAPANESE GOVERNMENT,Seite 20 C 188
- PATENT ABSTRACTS OF JAPAN, unexamined applications, C Field, Vol. 6, No. 186, 22. September 1982, THE PATENT OFFICE JAPANESE GOVERNMENT,Seite 155 C 126

## Beschreibung

Die Erfindung betrifft ein Verfahren zum kontinuierlichen elektrolytischen Abscheiden von Metallen aus wässrigen Lösungen der Metallsalze auf Metallband unter hohen Stromdichten und sehr niedrigen Elektrolytspannungen bei hohen Elektrolytströmungsgeschwindigkeiten, wobei das Metallband als Kathode an einer rotierenden Anode vorbeigeführt und in den zwischen Anode und Kathode gebildeten Spalt ständig frische Elektrolytlösung eingeführt wird, sowie eine Vorrichtung zur Durchführung des Verfahrens.

Es ist bekannt, in Anlagen zur elektrolytischen Bandveredelung nicht bewegte lösliche oder unlösliche Anoden in Anlagen mit horizontaler, vertikaler oder radialer Bandführung im Veredelungsteil einzusetzen.

Die Wirtschaftlichkeit von elektrolytischen Bandveredelungsanlagen, z. B. von Anlagen zur Verzinkung von Stahlband, hängt u. a. von der Möglichkeit ab, bei vertretbaren Spannungen hohe Stromdichten beim galvanischen Prozeß zu erzielen. Neben der chemischen Zusammensetzung des Elektrolyten hängt die maximal erreichbare Stromdichte von der Dicke der die galvanische Reaktionskinetik bestimmenden Nernst'schen und Prandl'schen Grenzschichten ab. Zur Verringerung dieser Grenzschichtdicken werden bei neueren Anlagen hohe Strömungsgeschwindigkeiten des Elektrolyten angewendet. Bei den erwähnten Abständen zwischen der Anode und dem zu beschichtenden Band müssen zu diesem Zweck große Mengen des Elektrolyten umgepumpt werden, was die Installation entsprechender Pumpaggregate mit hohem Energieverbrauch erforderlich macht.

Die Nutzung einer bewegten, rotierenden Anode für die elektrolytische Veredelung von Metallband ist aus GB-A-1 265 921 bekannt. In diesem Fall wird ein selektiv streifenförmig elektrolytisch zu veredelndes Metallband mittels einer Kunststoff-Führung geradlinig in einem bestimmten, nicht zu großen Abstand über eine rotierende, zylinderförmige Anode geführt, die unterhalb der Drehachse in einen Elektrolyten eintaucht. Das Metallband wir über von oben wirkende Metallfedern oder Metallrollen mit dem Minuspol einer Stromquelle verbunden und durch die Führung in einem mechanisch einstellbaren Abstand von der Anode hindurchgezogen. Die drehende Anode (Schöpfrolle) fördert den Elektrolyten auf ihrem Umfang in den zwischen Kathode (Band) und Anode bestehenden Spalt, hält diesen gefüllt und bewirkt den Elektrolytaustausch im Anoden-Kathoden-Raum.

Nachteilig bei diesem Verfahren ist, daß die praktisch nutzbare Elektrolysestrecke auf dem zu veredelnden Band sehr kurz ist. Der Einsatz des beschriebenen Verfahrens wird ferner begrenzt von der Tatsache, daß oberhalb einer bestimmten Anodendrehgeschwindigkeit der Elektrolyt abgeschleudert wird.

Von daher liegt der Erfindung die Aufgabe zugrunde, ein Elektrolyseverfahren der eingangs genannten Art sowie eine Vorrichtung zur Durchführung des Verfahrens anzugeben, bei dem bzw. der die Nachteile des vorgenannten Verfahrens vermieden werden und im Gegensatz zu diesem eine größere Menge Überzugsmetall je Zeiteinheit bei hoher Stromdichte, abgeschieden werden kann und über eine längere Elektrolysestrecke ein geringerer Abstand zwischen der Anode und der Kathode einstellbar ist, um einen geringeren Spannungsverlust im Elektrolyten und dementsprechend eine geringere Wärmeentwicklung und geringere Prozeßkosten zu erreichen.

Nach der Erfindung wird die Aufgabe in der Weise gelöst, daß das Metallband mit einem Umschlingungswinkel unten um die rotierende Anode herumgeführt und von dieser durch die hydrodynamische Tragwirkung der Elektrolytströmung getrennt wird, die durch die Drehbewegung der Anode und die Bandbewegung im Raum zwischen Anode und Band erzeugt wird, wobei die Vorrichtung zur Durchführung des Verfahrens im Anspruch 5 angegeben ist. Dabei bestimmen die Relativbewegung zwischen Metallband und Anode sowie der Bandzug den Anoden-Kathoden-Abstand. Die Elektrolytströmung, die die Tragwirkung erzeugt, bewirkt, daß in den Anoden-Kathodenraum ständig frische Elektrolytlösung zugeführt wird und somit keine örtliche Überhitzung der Verarmung an den abzuscheidenden Metallionen auftritt. Schließlich sind zur Durchführung des Verfahrens nur geringe Zugspannungen auf das zu veredelnde Metallband aufzubringen, wodurch dessen technologische Werte nicht beeinträchtigt werden.

Weitere bevorzugte Verfahrensmerkmale sind in den Ansprüchen 2 bis 4 angegeben. Eine weitere Ausbildung einer Vorrichtung zur Durchführung des Verfahrens ist im Anspruch 6 angegeben.

Die Vorteile des Verfahrens und der Vorrichtung nach der Erfindung sind insbesondere darin zu sehen, daß ein sehr kleiner und leicht regelbarer Abstand bzw. Spalt zwischen der Anode und der Kathode einstellbar ist und somit geringe Spannungsverluste im Elektrolyten entstehen und eine geringe Wärmeentwicklung (Joul'sche Wärme) zu beobachten ist. Es werden ferner durch einen sehr schnellen Elektrolytaustausch mit einer Geschwindigkeit von ca. 2 bis ca. 500 m/sec. in dem Spalt zwischen Anode und Kathode genügend Metallionen an die Kathodenoberfläche herangeführt, so daß für die elektrolytische Veredelung des Metallbandes hohe Stromdichten erreicht werden. Zur Durchführung des Verfahrens werden weiterhin nur sehr niedrige Bandzüge erforderlich, so daß die technologischen Werte des Bandes nicht beinträchtigt werden. Alle diese Vorteile münden letztendlich in Veredelungskosten für das Metallband, die gegenüber den bisherigen Kosten als gering zu bezeichnen sind.

Das Verfahren und die Vorrichtung nach der Erfindung ist in den Fig. 1 bis 3 der Zeichnung anhand von Ausführungsbeispielen näher erläutert.

Nach einer üblichen Vorbehandlung des Metallbandes, insbesondere eines kaltgewalzten Stahlbandes 2, nämlich einer Reinigung durch Entfetten und Beizen, wird das Stahlband 2 um einen Metallzylinder 1, der in einem Elektrolytbad angeordnet und mittels eines nicht dargestellten Motors angetrieben wird, mittels zweier seitlich angeordneter Umlenkrollen geführt. Das als Kathode geschaltete Stahlband 2 wird mittels angetriebener Rollensätze, die nicht dargestellt sind, mit einem für Bandveredelungsanlagen üblichen Bandzug von 2-50 N/mm² über Umlenkrollen 3 unterhalb und um einen als unlösliche Anode ausgebildeten Metallzylinder 1 mit einem Umschlingungswinkel von a ca. 90° geführt.

Durch den z. B. in der gleichen Richtung wie das Stahlband 2 umlaufenden Metallzylinder 1 wird in den Spalt zwischen Metallzylinder 1 und Stahlband 2 Elektrolyt eingezogen bzw. eingebracht, so daß das Stahlband 2 durch die Elektrolytströmung unterhalb der umlaufenden Oberflä-. che des Metallzylinders 1 getragen und gegen diese abgestützt wird, ohne zusätzliche Pumpaggregate einsetzen zu müssen. Die hydrodynamische Tragwirkung der Elektrolytströmung im Spalt zwischen Anode und Kathode vermeidet somit die Kurzschlußbildung zwischen den Elektroden.

Durch eine Veränderung der Relativgeschwindigkeit zwischen dem Metallzylinder 1 und dem Stahlband 2 ist der Abstand zwischen Anode (Metallzylinder 1) und Kathode (Stahlband 2) auf Werte z. B. von weniger als 2 mm gezielt einstellbar; eine Berührung zwischen der Anode und der Kathode wird auf diese Weise verhindert. Mittels dieses geringen Abstandes werden hohe Stromdichten mit geringsten Abscheidespannungen von 0,5 bis 10 Volt bei einer angepaßten Metallionenzuführung durch eine genau dosierbare Elektrolytmenge erreicht ; diese wiederum wird mittels der regelbaren Drehzahl des Metallzylinders 1 erzielt. Eine weitere Regelungsmöglichkeit für den Abstand zwischen Anode und Kathode ist durch eine Änderung des Bandzuges gegeben.

Eine Veränderung der Relativgeschwindigkeit kann z. B. wie folgt durchgeführt werden :

Bei einem Anodendurchmesser von 1 m und einem Bandzug von 10 N/mm² stellt sich bei einer Drehzahl von 5.000 U/min ein Spalt von 0,936 mm ein mit einer Elektrolytfördermenge von 573,4 m³/h. Wird die Umdrehungszahl auf 2.500 U/min eingestellt, stellt sich ein Spalt von 0,493 mm bei einer Fördermenge von 115 m³/h ein.

Zur Verbesserung der Metallabscheidung aus dem Elektrolyten auf das Stahlband 2 können nicht dargestellte Einrichtungen zur Erzeugung von elektrischen oder magnetischen Feldern vorgesehen werden, durch die die Metallionen im Bereich der Grenzschichten gezielt beschleunigt werden.

Nach dem Veredeln des Stahlbandes 2 mittels der vorbeschriebenen Einrichtung ist je nach der erforderlichen Schichtdicke des aufzubringenden Metalles eine weitere Behandlung in weiteren, in gleicher Weise aufgebauten Einrichtungen möglich. Nach dem Aufbringen der Metallschicht auf das Stahlband 2 wird dieses in üblicher Weise nachbehandelt, d. h. soweit es gefordert wird, phosphatiert, chromatiert, getrocknet usw. und schließlich aufgehaspelt.

Wird eine beidseitige Veredelung des Metallbandes gewünscht, so ist es selbstverständlich auch möglich, die nicht dem rotierenden Metallzylinder zugewandte Metallbandseite nach bekannten, dem Stand der Technik entsprechenden Verfahren zu veredeln.

Im einzelnen ist in Fig. 1 als bewegliche Anode ein rotierender Metallzylinder 1 und ein diesen auf einem Teil des Umfanges umschlingendes Metallband 2 dargestellt, wobei der Umschlingungswinkel mit a bezeichnet ist.

In den Spalt zwischen dem Metallzylinder 1 und dem Metallband 2 wird mittels des sich drehenden Metallzylinders 1 Elektrolyt gepumt und, bedingt durch die Oberflächenrauheit und Umfangsgeschwindigkeit des Metallzylinders, eine bestimmte Elektrolytmenge gefördert. Die Führung des Metallbandes 2 übernehmen zwei Umlenkrollen 3, die seitlich des Metallzylinders 1 angeordnet und vorzugsweise gummiert sowie angetrieben sind. Die Stromübertragung erfolgt in diesem Beispiel auf das Metallband 2 durch linienberührende Stromrollen 4. Der Abstand zwischen dem rotierenden Metallzylinder 1 und dem laufenden Metallband 2 ist individuell bedingt durch die Umfangsgeschwindigkeit des Metallzylinders 1 und den angewandten Bandzug einstellbar.

In Fig. 2 ist eine ähnliche Anwendung des erfindungsgemäßen Verfahrens wie in Fig. 1 dargestellt ; in Abwandlung zu Fig. 1 ist hier die Übertragung des Stromes auf das Metallband 1 durch teilweise umschlungene Stromrollen 4 vorgesehen.

Mit einer Vorrichtung gemäß Fig. 3 ist die Möglichkeit des beidseitigen Veredelns gegeben. Die Vorrichtung wird wiederum gebildet durch den rotierenden Metallzylinder 1 als Anode, unterhalb dessen und um den herum das Metallband 2 durch die Umlenkrollen 3 vorbeigeführt wird ; die Stromübertragung auf das Metallband 2 erfolgt durch die linienberührenden Stromrollen 4. Der Spalt zwischen Metallband 2 und Metallzylinder 1 wird wiederum mittels der Umfangsgeschwindigkeit des rotierenden Metallzylinders 1 und des angewandten Bandzugs eingestellt. Um eine Veredelung auf der dem Metallzylinder 1 abgewandten Seite des Metallbandes 2 zu erzielen, wird vorzugsweise eine unlösliche Anode 5 eingesetzt. Diese Anode 5 kann jedoch auch durch eine lösliche Anode ersetzt werden.

## Patentansprüche

1. Verfahren zum kontinuierlichen elektrolytischen Abscheiden von Metallen aus wässrigen Lösungen der Metallsalze auf Metallband unter hohen Stromdichten und sehr niedrigen Elektrolytspannungen bei hohen Elektrolytströmungsgeschwindigkeiten, wobei das Metallband als Kathode an einer rotierenden Anode vorbeigeführt und in den zwischen Anode und Kathode gebildeten Spalt ständig frische Elektrolytlösung eingeführt wird, dadurch gekennzeichnet, daß das Metallband mit einem Umschlingungswinkel (a) unten um die rotierende Anode herumgeführt und von dieser durch die hydrodynamische Tragwirkung der Elektrolytströmung getrennt wird, die durch die Drehbewegung der Anode und die Bandbewegung im Raum zwischen Anode und Band erzeugt wird.

2. Verfahren nach Anspruch 1, dadurch gekennzeichnet, daß der zwischen Anode und Kathode gebildete Spalt durch gezieltes Verändern der Relativgeschwindigkeit zwischen Anode und Kathode eingestellt wird.

3. Verfahren nach den Ansprüchen 1 und 2, dadurch gekennzeichnet, daß der zwischen Anode und Kathode gebildete Spalt durch Wahl der Anodendrehgeschwindigkeit und/oder durch gezielte Änderung des Bandzuges eingestellt wird.

4. Verfahren nach den Ansprüchen 1 bis 3, dadurch gekennzeichnet, daß der Spalt zwischen Anode und Kathode auf einen Wert zwischen größer Null und weniger als 2 mm eingestellt wird.

5. Vorrichtung zur Durchführung des Verfahrens nach den Ansprüchen 1 bis 4, dadurch gekennzeichnet, daß in einem Elektrolytbad ein als Anode geschalteter und angetriebener Metallzylinder (1) angeordnet ist, um den das als Kathode geschaltete, zu veredelnde Metallband (2) geführt ist, wobei zwei seitlich zum angetriebenen Metallzylinder (1) angeordnete Umlenkrollen (3) die Führung übernehmen und die Stromübertragung auf das Metallband (2) durch Stromrollen (4) erfolgt.

## Claims

1. Method for the continuous electrolytic deposition of metals from aqueous solutions of metal salts on to a metal band, at high current densities and very low electrolyte voltages at high electrolyte flow velocities, wherein the metal band is directed as the cathode past a rotating anode and fresh electrolyte solution is continuously introduced into the space formed between the anode and cathode, characterised in that the metal band is guided round the rotating anode with a wrapping angle (a) at the bottom and is separated from it by the hydrodynamic effect of the electrolyte flow, produced by rotation of the anode and movement of the band, in the space between the anode and the band.

2. Method according to claim 1, characterised in that the space formed between the anode and cathode is adjusted by variation of the relative velocity between the anode and cathode.

3. Method according to claims 1 and 2, characterised in that the space between the anode and cathode is adjusted by selecting the anode rotational velocity and/or by adjustment of the band tension.

4. Method according to claims 1 to 3, characterised in that the space between the anode and cathode is adjusted to a value between more than zero and less than 2 mm.

5. Apparatus for carrying out the method according to claims 1 to 4, characterised in that a driven metal cylinder (1) connected up as the anode is arranged in an electrolyte bath, around which the metal band (2) to be electroplated and connected up as the cathode is guided, where two guide rollers (3) arranged laterally to the driven metal cylinder (1) undertake the guidance and the transfer of current to the metal band (2) is effected by current rollers (4).

## Revendications

1. Procédé pour le dépôt électrolytique continu de métaux à partir de solutions aqueuses de sels métalliques, sur un feuillard métallique, en appliquant de fortes densités de courant et de faibles tensions dans l'électrolyte, à hautes vitesses d'écoulement de l'électrolyte, dans lequel on fait défiler le feuillard métallique en tant que cathode devant une anode rotative et, dans l'espace formé entre l'anode et la cathode, on introduit continuellement une solution électrolytique fraîche, caractérisé en ce que le feuillard métallique est enroulé autour de la partie inférieure de l'anode rotative sur un angle d'enroulement (a), et en est séparé par l'effet de support hydrodynamique du courant d'électrolyte, produit dans l'espace entre l'anode et le feuillard par la rotation de l'anode et le déplacement du feuillard.

2. Procédé selon la revendication 1, caractérisé en ce qu'on règle l'espace formé entre l'anode et la cathode en modifiant de manière adéquate la vitesse relative entre l'anode et la cathode.

3. Procédé selon les revendications 1 et 2, caractérisé en ce qu'on règle l'espace formé entre l'anode et la cathode par le choix de la vitesse de rotation de l'anode et/ou pour une modification appropriée de la traction sur le feuillard.

4. Procédé selon les revendications 1 et 3, caractérisé en ce qu'on règle l'espace entre l'anode et la cathode à une valeur se situant entre une valeur supérieure à zéro et inférieure à 2 mm.

5. Dispositif pour la réalisation du procédé selon les revendications 1 à 4, caractérisé en ce que, dans un bain électrolytiqué, on dispose un cylindre métallique (1) entraîné et faisant office d'anode, cylindre autour duquel on fait passer le feuillard métallique (2) à traiter faisant office de cathode, dans lequel deux cylindres de renvoi (3), disposés latéralement par rapport au cylindre métallique (1) entraîné, assurent le guidage, et le transfert du courant au feuillard métallique (2) se fait par des rouleaux de courant (4).
